# FASCICULE DE BREVET EUROPEEN

(11) **EP 1 624 470 B1**
(45) Date de publication et mention de la délivrance du brevet: **25.02.2015**
(21) Numéro de dépôt: 05107213.0
(22) Date de dépôt: 04.08.2005
(51) Int. Cl.: H01F 38/38, H01F 38/30

(54) **Transformateur de courant de type triphasé et poste électrique équipé d'un tel transformateur de courant**
Dreiphasenstromwandler und elektrische Station mit einem solchen Stromwandler
Three-phase current transformer and power supply station with such a current transformer

(30) Priorité: 06.08.2004 FR 0451809
(43) Date de publication de la demande: 08.02.2006
(73) Titulaire: ALSTOM Technology Ltd, 5400 Baden (CH)
(72) Inventeur: GIMENO, Carmelo, 5004, AARAU (CH)
(74) Mandataire: Ahner, Philippe

(56) Documents cités:
- EP-A- 0 229 220
- US-A- 4 320 337
- US-A- 6 014 072

## Description

### DOMAINE TECHNIQUE

La présente invention se rapporte au domaine technique des transformateurs de courant utilisés dans des appareillages à haute ou moyenne tension. Elle se rapporte notamment aux transformateurs de courant de type triphasé, ainsi qu'aux postes électriques équipés de transformateurs de courant.

### ÉTAT DE LA TECHNIQUE ANTÉRIEURE

On connaît déjà, dans la technique antérieure, des transformateurs de courant de type triphasé, pour appareillages avec isolement au gaz. De tels transformateurs comportent trois conducteurs de courant autour de chacun desquels est agencé au moins un noyau magnétique doté d'enroulements.

Le document EP 0 229 220 décrit un agencement de transformateur de courant selon le préambule de la revendication 1. Il comporte trois conducteurs de courant autour desquels sont agencés des noyaux magnétiques. L'ensemble est contenu dans une enveloppe unique contenant un gaz diélectrique, qui est de l'hexafluorure de soufre (SF6). Le boîtier de bornes de connexion du secondaire est agencé à l'extérieur de l'enveloppe, la liaison entre ce boîtier de bornes et l'enveloppe est rendue étanche au moyen de douilles d'étanchéité. Mais les bornes de connexion du secondaire sont placées dans le boîtier de bornes, qui fait alors saillie vers l'extérieur à partir de l'enveloppe. Cet agencement présente pour inconvénient le fait que l'encombrement du transformateur de courant est augmenté.

Le document FR 2 815 185 décrit une ligne polyphasée avec isolement au gaz, comportant des sections formées chacune par une enveloppe métallique remplie d'un gaz diélectrique sous pression et contenant les conducteurs de phase. Un module de raccordement pour un passage polyphasé/monophasé raccorde deux sections voisines. La transition entre les deux sections voisines est réalisée par des gaines tubulaires destinées chacune à recevoir un conducteur de phase unique. Les enroulements secondaires d'un transformateur de courant peuvent être agencés autour des gaines tubulaires. Ce document ne fournit aucune précision sur l'agencement des bornes. Mais, bien que ce document montre qu'il est possible d'éviter la présence de douilles d'étanchéité pour les sorties secondaires en déplaçant l'enveloppe étanche aux gaz entre le conducteur primaire et les enroulements secondaires, il n'indique pas s'il est possible de réduire l'encombrement occupé par le transformateur de courant du fait de la présence du boîtier de bornes.

### EXPOSÉ DE L'INVENTION

Le but de la présente invention est de remédier aux inconvénients énoncés ci-dessus, et en particulier de proposer un transformateur de courant pour appareillage à haute ou moyenne tension, de type triphasé, dont les coûts de réalisation et de maintenance sont réduits, et dont l'encombrement est réduit.

Selon un premier aspect, l'invention se rapporte à un transformateur de courant de type triphasé pour appareillage électrique à haute ou moyenne tension, qui comporte :
- deux plaques d'extrémités qui comportent chacune trois trous de plaque, chacun desdits trous étant coaxialement raccordé à un trou correspondant de l'autre plaque d'extrémité par l'intermédiaire d'une enveloppe tubulaire,
- trois conducteurs de courant primaires, sensiblement parallèles, agencés chacun sensiblement au centre de l'une desdites enveloppes tubulaires, et
- une pluralité de noyaux magnétiques entourant les enveloppes tubulaires, chacun d'entre eux portant au moins un enroulement secondaire ayant des bornes de connexion, les trois enveloppes tubulaires étant agencées en triangle de telle manière que deux noyaux magnétiques adjacents entourant chacun l'une des enveloppes tubulaires délimitent entre eux un espace en forme de coin sur l'extérieur du triangle.

Le transformateur est caractérisé en ce que :
- il comporte en outre une tôle rectangulaire ayant des premiers bords opposés et des deuxièmes bords opposés, ladite tôle étant cintrée de manière à présenter globalement une forme de manchon agencé autour desdits noyaux magnétiques, et raccordée par les premiers bords opposés aux deux plaques d'extrémités, les deux deuxièmes bords opposés étant alignés et écartés l'un de l'autre de manière à délimiter un intervalle,
- la tôle cintrée est agencée de telle manière que ledit intervalle se trouve en regard de l'un des espaces en forme de coin formé entre deux noyaux magnétiques adjacents,
- et les bornes de connexion des enroulements secondaires sont positionnées à l'intérieur du manchon formé par la tôle cintrée, en regard dudit intervalle, et dans ledit espace en forme de coin.

De préférence, les câbles de connexion des enroulements secondaires sont acheminés à travers ledit intervalle.

Selon un premier mode de réalisation, l'un au moins des deuxièmes bords opposés est coudé vers l'intérieur du manchon, et comporte une portion positionnée en regard de l'intervalle sur laquelle sont appuyées les bornes de connexion.

Selon un deuxième mode de réalisation, le transformateur de courant comporte, en outre, une plaquette positionnée en regard de l'intervalle, sur laquelle sont appuyées les bornes de connexion.

De préférence, l'intervalle est recouvert d'un couvercle métallique. De préférence, le couvercle est muni de douilles à travers lesquelles sont acheminés les câbles de sortie des enroulements secondaires.

De préférence, les bornes de connexion de l'enroulement secondaire sont réunies en un bornier.

Selon une variante, la tôle cintrée présente sensiblement une forme de manchon cylindrique ayant une section circulaire.

Selon une autre variante, la tôle cintrée présente sensiblement une forme de manchon cylindrique ayant une section carrée. De préférence, les angles de la section carrée sont arrondis.

Selon un deuxième aspect, l'invention se rapporte à un poste électrique à haute ou moyenne tension, équipé d'un transformateur de courant selon le premier aspect.

### BRÈVE DESCRIPTION DES DESSINS

L'invention sera mieux comprise à la lecture de la description détaillée qui va suivre de modes de réalisation de l'invention, donnés à titre illustratif et nullement limitatif, en référence aux dessins annexés, dans lesquels :
- la figure 1 représente un transformateur de courant selon l'invention, en coupe longitudinale selon la ligne I-I de la figure 2, certains éléments ayant été omis par souci de clarté ;
- la figure 2 représente un transformateur de courant selon un premier mode de réalisation, en coupe transversale selon la ligne II-II de la figure 1 ; et
- la figure 3 représente, en coupe transversale, la tôle cintrée selon le premier mode de réalisation ;
- la figure 4 est analogue à la figure 3 pour un deuxième mode de réalisation ;
- la figure 5 est une vue partielle analogue à celle de la figure 2, pour le deuxième mode de réalisation.

### EXPOSÉ DÉTAILLÉ DE MODES DE RÉALISATION PARTICULIERS

En se référant aux figures 1 et 2, on a représenté, respectivement en coupe longitudinale et en coupe transversale, un transformateur de courant 10 de type triphasé, destiné à être utilisé dans un appareillage électrique à haute ou moyenne tension. Sur l'exemple illustré, le transformateur est de type à isolement au gaz. La figure 1 est commune au premier et au deuxième modes de réalisation. La figure 2 est représentative du premier mode de réalisation seulement.

Le transformateur de courant 10 comporte deux plaques d'extrémités 12 de mise à la terre, sensiblement parallèles, qui sont chacune raccordées sur une de leurs faces à un système d'appareillage, dont une portion est désignée par le repère 2 à la figure 1. Entre les deux plaques d'extrémité 12 est disposée une tige de renfort centrale 14 d'axe 100 qui s'étend de l'une à l'autre des plaques d'extrémité 12. Cette tige de renfort centrale 14 est de préférence métallique.

Chaque plaque d'extrémité 12 comporte trois trous 16 qui sont chacun coaxialement raccordé à un trou correspondant 16 de l'autre plaque d'extrémité 12 par l'intermédiaire d'une enveloppe tubulaire 18. Les enveloppes tubulaires 18 sont réalisées en un matériau étanche aux gaz et remplies de gaz diélectrique 20, par exemple de l'hexafluorure de soufre (SF6). Un joint d'étanchéité 172, 174 est agencé entre chaque enveloppe tubulaire 18 et chaque plaque d'extrémité 12. Chaque enveloppe tubulaire 18 et les joints d'étanchéité 172, 174 associés forment une barrière étanche aux gaz. Ces joints d'étanchéité 172, 174 sont également des isolants électriques.

Le transformateur de courant 10 comporte trois conducteurs de courant primaires 22, sensiblement parallèles, agencés chacun sensiblement au centre de l'une desdites enveloppes tubulaires 18. Du côté de l'extrémité d'appareillage 2, les trois conducteurs de courant 22 sont prolongés, à l'extérieur du volume délimité par les deux plaques d'extrémité 12, par trois conducteurs 4, chacun de ces conducteurs 4 étant connecté avec l'un des conducteurs 22. Les conducteurs 4 sont agencés dans un plan perpendiculaire à la ligne I-I et parallèles à l'axe 100.

Chaque enveloppe tubulaire 18 est entourée par un ou plusieurs noyau(x) magnétique(s) 24, qui sont au nombre de trois sur l'exemple illustré. Chaque noyau magnétique 24 comporte au moins un enroulement secondaire 26. Les enroulements secondaires 26 sont reliés par des raccords d'enroulement 27 à des bornes de connexion 28 qui sont connectées avec l'extérieur par des câbles de sortie 29.

Si cela s'avère nécessaire pour la compatibilité électromagnétique (CEM) les manteaux des câbles de sortie 29 sont mis à la terre au moyen de douilles 46 de compatibilité électromagnétique (CEM), qui sont disponibles dans le commerce.

Les trois enveloppes tubulaires 18 sont agencées en triangle de telle manière que deux noyaux magnétiques 24 qui entourent respectivement deux enveloppes tubulaires 18 voisines sont adjacents. Par conséquent, les trois noyaux magnétiques 24 définissent entre eux trois espaces en forme de coin 30 sur l'extérieur du triangle (voir figure 2).

Le transformateur de courant 10 comporte en outre une tôle rectangulaire 32, qui est cintrée, de manière à présenter sensiblement une forme de manchon cylindrique agencé autour des noyaux magnétiques 24. Sur l'exemple illustré aux figures, la tôle 32 est conformée en un manchon cylindrique ayant une section carrée dont les angles sont arrondis. La tôle cintrée comporte des premiers bords opposés 34, 34 (visibles sur la figure 1) par lesquels elle est raccordée aux deux plaques d'extrémité 12 respectives, au moyen de moyens de fixation 13. Le volume 50 contenu dans le manchon cylindrique ainsi formé contient de l'air à pression atmosphérique.

Selon le premier mode de réalisation illustré aux figures 1, 2 et 3, la tôle cintrée 32 comporte des deuxièmes bords opposés 360, 362, dont l'un au moins est coudé. Comme représenté sur la figure 3, le deuxième bord 360 est coudé vers l'intérieur du manchon. Le deuxième bord coudé 360 présente une portion initiale 364. Il est tout d'abord coudé vers l'intérieur du cylindre pour former une première portion 366 sensiblement perpendiculaire à la portion initiale 364, puis il est coudé à nouveau de manière inverse pour former une deuxième portion 368, qui est sensiblement parallèle à la portion initiale 364. Ainsi, les trois portions 364, 366, 368 forment ensemble sensiblement une forme de « S ». La portion initiale 364 se trouve sensiblement dans le même alignement que l'autre deuxième bord 362, de manière à conserver la forme générale de manchon cylindrique de la tôle cintrée 32. Entre cette portion initiale 364 et l'autre deuxième bord 362 est délimité un intervalle 39. La première portion 366 et la deuxième portion 368 délimitent un enfoncement intérieur 38 en regard de l'intervalle 39.

La tôle cintrée 32 est agencée autour des noyaux magnétiques 24 de telle manière que l'intervalle 39 se trouve en regard de l'un des espaces en forme de coin 30 formés entre deux noyaux magnétiques 24 adjacents, et que l'enfoncement 38 se trouve au moins partiellement localisé dans cet espace en forme de coin 30.

Les bornes de connexion 28 des enroulements secondaires 26 sont placées dans l'enfoncement 38 en regard de l'intervalle 39. Elles sont appuyées et/ou fixées contre la deuxième portion 368, soit directement, soit par l'intermédiaire d'un bornier 42 dans lequel elles sont réunies. Les câbles de sortie 29 issus du bornier 42 sont acheminés vers l'extérieur à travers l'intervalle 39.

Le deuxième mode de réalisation du transformateur de courant selon l'invention est illustré aux figures 1, 4 et 5.

Comme illustré sur la figure 4, aucun deuxième bord 360, 362 n'est coudé. Les deux deuxièmes bords 360, 362 sont donc simplement alignés et écartés l'un de l'autre d'un intervalle 39. Aucun enfoncement 38 n'est donc délimité à l'intérieur du manchon formé par la tôle cintrée 32.

De manière analogue au premier mode de réalisation, la tôle cintrée 32 est agencée autour des noyaux magnétiques 24 de telle manière que l'intervalle 39 se trouve en regard de l'un des espaces en forme de coin 30 formés entre deux noyaux magnétiques adjacents.

Une plaquette 60 (voir figure 5) est disposée en regard de l'intervalle 39, à l'intérieur du manchon formé par la tôle cintrée 32. Cette plaquette 60 est fixée par deux extrémités respectives aux deux plaques d'extrémité 12 respectives du transformateur de courant 12 par des moyens de fixation adaptés (non représentés). Par exemple, les extrémités de la plaquette comportent des pattes de fixation vissées aux deux plaques d'extrémité 12.

Cette plaquette 60 remplit une fonction analogue à celle de la deuxième portion 368 du premier mode de réalisation. Les bornes de connexion 28 sont appuyées et/ou fixées sur cette plaquette 60, soit directement, soit par l'intermédiaire d'un bornier 42 dans lequel elles sont réunies. Les câbles de sortie 29 issus du bornier 42 sont acheminés vers l'extérieur à travers l'intervalle 39. La plaquette 60 est de préférence métallique.

Le transformateur de courant 10, selon le premier mode ou le deuxième mode de réalisation, comporte, en option, un couvercle 44 qui est disposé sur toute la longueur du transformateur de courant 10, de manière à obturer l'intervalle 39. Le couvercle 44 est de préférence découpé dans une plaque métallique. Il est muni de douilles 46 au travers desquelles passent les câbles de sortie 29 des enroulements secondaires 26. Il est fixé à la tôle cintrée 32 par des moyens de fixation classiques, tels que des vis 48.

Un avantage de l'agencement de transformateur de courant selon l'invention réside dans la fait que le volume contenu à l'intérieur du cylindre formé par la tôle cintrée contient de l'air à pression atmosphérique. Il n'est pas nécessaire que ce volume contienne du gaz diélectrique, et il n'est pas nécessaire que les bornes de connexion soient étanches, contrairement aux agencements de transformateur pour des appareils à isolement au gaz de la technique antérieure. Il est ainsi possible d'utiliser avantageusement des bornes de connexion standard en vente dans le commerce.

Un autre avantage de l'agencement de transformateur selon l'invention réside dans le fait que l'emplacement des bornes de connexion des enroulements secondaires n'est pas en saillie par rapport au corps principal du transformateur, et que l'encombrement total du transformateur de courant est réduit par rapport à ceux de la technique antérieure.

Un autre avantage de l'agencement de transformateur selon l'invention réside dans le fait que les bornes de connexion sont aisément accessibles, en enlevant le couvercle, et que la maintenance du transformateur est rendue aisée, et que les coûts de maintenance sont réduits par rapport à ceux des transformateurs de courant de la technique antérieure.

L'invention n'est pas limitée aux modes de réalisation particulier qui viennent d'être décrits.

En particulier, la tôle cintrée qui est illustrée aux figures est sensiblement conformée en un cylindre de section carrée dont les angles sont arrondis. Mais elle pourrait, sans sortir de l'invention, être conformée en un cylindre de section carrée dont les angles ne sont pas arrondis, ou en un cylindre de section circulaire, ou en un cylindre de section ovale, ou en un cylindre de section rectangulaire dont les angles sont arrondis, ou encore en un cylindre de section rectangulaire dont les angles ne sont pas arrondis.

De plus l'invention n'est pas limitée à un transformateur électrique de type à isolement au gaz, mais elle peut également concerner un transformateur de courant à isolement solide. Dans ce cas, l'isolement est obtenu, par exemple, par injection d'une résine époxy dans le compartiment formé entre le tube 18 et le conducteur 22. Cette résine époxy remplace le gaz diélectrique dans ce compartiment.

## Revendications

1. Transformateur de courant (10) de type triphasé pour appareillage électrique à haute ou moyenne tension, comportent :
- deux plaques d'extrémités (12) qui comportent chacune trois trous de plaque (16), chacun desdits trous étant coaxialement raccordé à un trou correspondant (16) de l'autre plaque d'extrémité (12) par l'intermédiaire d'une enveloppe tubulaire (18)
- trois conducteurs de courant primaires (22), sensiblement parallèles, agencés chacun sensiblement au centre de l'une desdites enveloppes tubulaires (18), et
- une pluralité de noyaux magnétiques (24) entourant les enveloppes tubulaires (18), chacun d'entre eux portant au moins un enroulement secondaire (26) ayant des bornes de connexion (28), les trois enveloppes tubulaires (18) étant agencées en triangle de telle manière que deux noyaux magnétiques (24) adjacents entourant chacun l'une des enveloppes tubulaires (18) délimitent entre eux un espace en forme de coin (30) sur l'extérieur du triangle,
**caractérisé en ce qu'**il comporte en outre une tôle rectangulaire (32) ayant des premiers bords opposés (34, 34) et des deuxièmes bords opposés (360, 362), ladite tôle étant cintrée de manière à présenter globalement une forme de manchon agencé autour desdits noyaux magnétiques (24), et raccordée par les premiers bords opposés (34, 34) aux deux plaques d'extrémités (12), les deux deuxièmes bords opposés (360, 362) étant alignés et écartés l'un de l'autre de manière à délimiter un intervalle (39),
**en ce que** la tôle cintrée (32) est agencée de telle manière que ledit intervalle (39) se trouve en regard de l'un des espaces en forme de coin (30) formé entre deux noyaux magnétiques (24) adjacents,
et **en ce que** les bornes de connexion (28) des enroulements secondaires (26) sont positionnées à l'intérieur du manchon formé par la tôle cintrée (32), en regard dudit intervalle (39) et dans ledit espace en forme de coin (30).

2. Transformateur de courant (10) de type triphasé pour appareillage électrique à haute ou moyenne tension selon la revendication 1, **caractérisé en ce que** l'un au moins des deuxièmes bords opposés (360, 362) est coudé vers l'intérieur du manchon formé par la tôle cintrée (32) et comporte une portion (368) positionnée en regard de l'intervalle (39) sur laquelle sont appuyées les bornes de connexion (28.

3. Transformateur de courant (10) de type triphasé pour appareillage électrique à haute ou moyenne tension selon la revendication 1, **caractérisé en ce qu'**il comporte en outre une plaquette (60) positionnée en regard de l'intervalle (39), sur laquelle sont appuyées les bornes de connexion (28).

4. Transformateur de courant (10) de type triphasé pour appareillage électrique à haute ou moyenne tension selon l'une quelconque des revendications 1 à 3, **caractérisé en ce que** les câbles de sortie (29) des enroulements secondaires (26) sont acheminés à travers ledit intervalle (39).

5. Transformateur de courant (10) de type triphasé pour appareillage à haute ou moyenne tension selon l'une quelconque des revendications 1 à 4, **caractérisé en ce que** l'intervalle (39) est recouvert d'un couvercle métallique (44).

6. Transformateur de courant (10) de type triphasé pour appareillage électrique haute ou moyenne tension selon la revendication 5, **caractérisé en ce que** ledit couvercle (44) est muni de douilles (46) à travers lesquelles sont acheminées les câbles de sortie (29) des enroulements secondaires (26).

7. Transformateur de courant (10) de type triphasé pour appareillage électrique à haute ou moyenne tension selon l'une quelconque des revendications 1 à 6, **caractérisé en ce que** ladite tôle cintrée (32) présente sensiblement la forme d'un manchon cylindrique ayant une section circulaire.

8. Transformateur de courant (10) de type triphasé pour appareillage électrique à haute ou moyenne tension selon l'une quelconque des revendications 1 à 6, **caractérisé en ce que** ladite tôle cintrée (32) présente sensiblement la forme d'un manchon cylindrique ayant une section carrée.

9. Transformateur de courant (10) de type triphasé pour appareillage électrique à haute ou moyenne tension selon la revendication 8, **caractérisé en ce que** ladite tôle cintrée (32) présente sensiblement la forme d'un manchon cylindrique ayant une section carrée dont les angles sont arrondis.

10. Transformateur de courant (10) de type triphasé pour appareillage électrique à haute ou moyenne tension selon l'une quelconque des revendications 1 à 9, **caractérisé en ce que** lesdites bornes de connexion (28) sont réunies en un bornier (42).

11. Transformateur de courant (10) de type triphasé pour appareillages électriques à haute ou moyenne tension selon l'une quelconque des revendications 1 à 10, **caractérisé en ce que** chacune des enveloppes tubulaires (18) est réalisée en un matériau étanche aux gaz, et **en ce que** l'isolement entre ladite enveloppe tubulaire (18) et le conducteur (22) qu'elle entoure est réalisé au moyen d'un gaz diélectrique (20), de telle sorte que ledit transformateur de courant (10) est de type à isolement au gaz.

12. Transformateur de courant (10) de type triphasé pour appareillage électrique à haute ou moyenne tension selon l'une quelconque des revendications 1 à 10, **caractérisé en ce que** l'isolement entre chaque enveloppe tubulaire (18) et le conducteur (22) qu'elle entoure est réalisée au moyen d'une résine injectée entre ceux-ci.

13. Poste électrique haute ou moyenne tension, **caractérisé en ce qu'**il est équipé d'au moins un transformateur de courant (10) selon l'une quelconque des revendications 1 à 12.

## Patentansprüche

1. Dreiphasenstromwandler (10) für elektrische Hoch- bzw. Mittelspannungseinrichtungen, enthaltend:
- zwei Endplatten (12), die jeweils drei Plattenlöcher (16) haben, wobei jedes der Löcher koaxial an ein entsprechendes Loch (16) der anderen Endplatte (12) über eine rohrförmige Hülle (18) angeschlossen ist,
- drei primäre Stromleiter (22), die im Wesentlichen parallel verlaufen, jeweils im Wesentlich im Zentrum einer der rohrförmigen Hüllen (18) angeordnet sind, und
- eine Mehrzahl von Magnetkernen (24), welche die rohrförmigen Hüllen (18) umgeben, von denen jeder zumindest eine Sekundärwicklung (26) trägt, die Anschlussklemmen (28) aufweist, wobei die drei rohrförmigen Hüllen (18) im Dreieck angeordnet sind, so dass zwei aneinandergrenzende Magnetkerne (24) jeweils eine der rohrförmigen Hüllen (18) umgeben, die zwischen sich einen keilförmigen Raum (30) an der Außenseite des Dreiecks begrenzen, **dadurch gekennzeichnet, dass** er ferner ein rechteckförmiges Blech (32) aufweist, das erste entgegengesetzte Randkanten (34, 34) und zweite entgegengesetzte Randkanten (360, 362) aufweist, wobei das Blech so gebogen ist, dass es insgesamt eine Hülsenform hat, die um die Magnetkerne (24) herum angeordnet ist, und mit den ersten entgegengesetzten Randkanten (34, 34) an die beiden Endplatten (12) angeschlossen ist, wobei die beiden zweiten entgegengesetzten Randkanten (360, 362) fluchtend ausgerichtet und voneinander beabstandet sind, so dass sie einen Zwischenraum (39) eingrenzen,
dass das gebogene Blech (32) so angeordnet ist, dass der genannte Zwischenraum (39) gegenüber einem der keilartigen Räume (30) liegt, der zwischen zwei aneinandergrenzenden Magnetkernen (24) ausgebildet ist, und dass die Anschlussklemmen (28) der Sekundärwicklungen (26) innerhalb der von dem gebogenen Blech (32) gebildeten Hülse, dem genannten Zwischenraum (39) gegenüberliegend und in dem keilartigen Raum (30) positioniert sind.

2. Dreiphasenstromwandler (10) für elektrische Hoch- bzw. Mittelspannungseinrichtungen nach Anspruch 1, **dadurch gekennzeichnet, dass** zumindest eine der zweiten entgegengesetzten Randkanten (360, 362) zum Inneren der Hülse hin gebogen ist, die von dem gebogenen Blech (32) gebildet wird, und einen Abschnitt (368) aufweist, welcher dem Zwischenraum (39) gegenüberliegend positioniert ist und an den sich die Anschlussklemmen (28) abstützen.

3. Dreiphasenstromwandler (10) für elektrische Hoch- bzw. Mittelspannungseinrichtungen nach Anspruch 1, **dadurch gekennzeichnet, dass** er ferner eine Platine (60) aufweist, die dem Zwischenraum (39) gegenüberliegend positioniert ist und an welche sich die Anschlussklemmen (28) abstützen.

4. Dreiphasenstromwandler (10) für elektrische Hoch- bzw. Mittelspannungseinrichtungen nach einem der Ansprüche 1 bis 3, **dadurch gekennzeichnet, dass** die Ausgangsleitungen (29) der Sekundärwicklungen (26) durch den genannten Zwischenraum (38) hindurchführen.

5. Dreiphasenstromwandler (10) für elektrische Hoch- bzw. Mittelspannungseinrichtungen nach einem der Ansprüche 1 bis 4, **dadurch gekennzeichnet, dass** der Zwischenraum (39) mit einer Metallabdeckung (44) bedeckt ist.

6. Dreiphasenstromwandler (10) für elektrische Hoch- bzw. Mittelspannungseinrichtungen nach Anspruch 5, **dadurch gekennzeichnet, dass** die genannte Abdeckung (44) mit Buchsen (46) versehen ist, durch die hindurch die Ausgangsleitungen (29) der Sekundärwicklungen (26) führen.

7. Dreiphasenstromwandler (10) für elektrische Hoch- bzw. Mittelspannungseinrichtungen nach einem der Ansprüche 1 bis 6, **dadurch gekennzeichnet, dass** das genannte gebogene Blech (32) im Wesentlichen die Form einer zylindrischen Hülse mit kreisrundem Querschnitt aufweist.

8. Dreiphasenstromwandler (10) für elektrische Hoch- bzw. Mittelspannungseinrichtungen nach einem der Ansprüche 1 bis 6, **dadurch gekennzeichnet, dass** das genannte gebogene Blech (32) im Wesentlichen die Form einer zylindrischen Hülse mit quadratischem Querschnitt aufweist.

9. Dreiphasenstromwandler (10) für elektrische Hoch- bzw. Mittelspannungseinrichtungen nach Anspruch 8, **dadurch gekennzeichnet, dass** das genannte gebogene Blech (32) im Wesentlichen die Form einer zylindrischen Hülse mit quadratischem Querschnitt und abgerundeten Ecken aufweist.

10. Dreiphasenstromwandler (10) für elektrische Hoch- bzw. Mittelspannungseinrichtungen nach einem der Ansprüche 1 bis 9, **dadurch gekennzeichnet, dass** die genannten Anschlussklemmen (28) zu einer Klemmleiste (42) zusammengefasst sind.

11. Dreiphasenstromwandler (10) für elektrische Hoch- bzw. Mittelspannungseinrichtungen nach einem der Ansprüche 1 bis 10, **dadurch gekennzeichnet, dass** jede der rohrförmigen Hüllen (18) aus einem gasdichten Material hergestellt ist und dass die Isolierung zwischen der rohrförmigen Hülle (18) und dem Leiter (22), den sie umgibt, mittels eines dielektrischen Gases (20) ausgeführt ist, so dass der Stromwandler (10) vom Typ mit Gasisolierung ist.

12. Dreiphasenstromwandler (10) für elektrische Hoch- bzw. Mittelspannungseinrichtungen nach einem der Ansprüche 1 bis 10, **dadurch gekennzeichnet, dass** die Isolierung zwischen jeder rohrförmigen Hülle (18) und dem Leiter (22), den sie umgibt, mittels eines zwischen diese eingespritzten Harzes erfolgt.

13. Hoch- bzw. Mittelspannungsschaltanlage, **dadurch gekennzeichnet, dass** sie mit zumindest einem Stromwandler (10) nach einem der Ansprüche 1 bis 12 ausgestattet ist.

## Claims

1. A current transformer (10) of the three-phase type for high voltage or medium voltage electrical equipment, the transformer comprising:
two end plates (12) each having three plate holes (16), each of said holes being axially connected to a corresponding hole (16) in the other end plate (12) via a tubular casing (18);
three substantially-parallel primary current conductors (22), each arranged substantially in the center of a respective one of said tubular casings (18) ; and
a plurality of magnetic cores (24) surrounding the tubular casings (18), each of them carrying at least one secondary winding (26) having connection terminals (28), the three tubular casings (18) being arranged in a triangle in such a manner that two adjacent magnetic cores (24) each surrounding a respective one of the tubular casings (18) define between them a wedge-shaped space (30) in the outside of the triangle;
**characterized in that** it further comprises a rectangular metal sheet (32) having first opposite edges (34, 34) and second opposite edges (360, 362), said sheet being bent in such a manner as to present overall the shape of a sleeve arranged around said magnetic cores (24), and connected via the first opposite edges (34, 34) to the two end plates (12), the two second opposite edges (360, 362) being in alignment and spaced apart from each other so as to define a gap (39),
**in that** the bent sheet (32) is arranged in such a manner that said gap (39) faces one of the wedge-shaped spaces (30) formed between two adjacent magnetic cores (24), and
**in that** the connection terminals (28) of the secondary winding (26) are positioned inside the sleeve formed by the bent sheet (32), facing said gap (39), and in said wedge-shaped space (30).

2. A current transformer (10) of three-phase type for high voltage or medium voltage electrical equipment according to claim 1, **characterized in that** at least one of the second opposite edges (360, 362) is stepped towards the inside of the sleeve formed by the bent metal sheet (32) and includes a portion (368) positioned facing the gap (39) and on which the connection terminals (28) are positioned.

3. A current transformer (10) of three-phase type for high voltage or medium voltage electrical equipment according to claim 1, **characterized in that** it further comprises a plate (60) positioned facing the gap (39) and on which the connection terminals (28) are positioned.

4. A current transformer (10) of three-phase type for high voltage or medium voltage electrical equipment according to any one of claims 1 to 3, **characterized in that** the output cables (29) of the secondary windings (26) are passed through said gap (39).

5. A current transformer (10) of three-phase type for high voltage or medium voltage electrical equipment according to any one of claims 1 to 4, **characterized in that** the gap (29) is covered by a metal cover (44).

6. A current transformer (10) of three-phase type for high voltage or medium voltage electrical equipment according to claim 5, the transformer being **characterized in that** said cover (44) is provided with bushings (46) through which the output cables (29) of the secondary winding (26) are passed.

7. A current transformer (10) of three-phase type for high voltage or medium voltage electrical equipment according to any one of claims 1 to 6, **characterized in that** said bent metal sheet (32) is substantially in the shape of a cylindrical sleeve of circular section.

8. A current transformer (10) of three-phase type for high voltage or medium voltage electrical equipment according to any one of claims 1 to 6, **characterized in that** said bent metal sheet (32) is substantially in the shape of a cylindrical sleeve of square section.

9. A current transformer (10) of three-phase type for high voltage or medium voltage electrical equipment according to claim 8, **characterized in that** said bent metal sheet (32) is substantially in the shape of a cylindrical sleeve with rounded corners.

10. A current transformer (10) of three-phase type for high voltage or medium voltage electrical equipment according to any one of claims 1 to 9, **characterized in that** said connection terminals (28) are united in a terminal block (42).

11. A current transformer (10) of three-phase type for high voltage or medium voltage electrical equipment according to any one of claims 1 to 10, **characterized in that** each tubular casing (18) is made of a gasproof material, and **in that** the insulation between said tubular casing (18) and the conductor (22) it surrounds is provided by means of a dielectric gas (20) so that said current transformer (10) of the gas-insulated type.

12. A current transformer (10) of three-phase type for high voltage or medium voltage electrical equipment according to any one of claims 1 to 10, **characterized in that** the insulation between each tubular casing (18) and the conductor (22) it surrounds is provided by means of a resin injected between them.

13. A high voltage or medium voltage electricity station, **characterized in that** it is equipped with at least one current transformer (10) according to any one of claims 1 to 12.
